# NOUVEAU FASCICULE DE BREVET EUROPEEN

(11) **EP 2 454 102 B2**
(45) Date de publication et mention de la décision concernant l'opposition: **01.03.2023**
(45) Mention de la délivrance du brevet: 25.06.2014
(21) Numéro de dépôt: 10740387.5
(22) Date de dépôt: 19.07.2010
(51) Int. Cl.: B42D 25/351, B42D 25/355, G09F 3/02, G09F 3/03, G02B 27/20

(54) **ELEMENT DE SECURITE A EFFET DE PARALLAXE**
SICHERHEITSELEMENT MIT PARALLAX-EFFEKT
PARALLAX EFFECT SECURITY ELEMENT

(30) Priorité: 17.07.2009 FR 0955003
(43) Date de publication de la demande: 23.05.2012
(73) Titulaire: Oberthur Fiduciaire SAS, 75008 Paris (FR)
(72) Inventeur: VINCENT, Rémi, F-30330 Connaux (FR)
(74) Mandataire: Nony
(86) Numéro de dépôt international: PCT/IB2010/053286
(87) Numéro de publication internationale: WO 2011/007344

(56) Documents cités:
- EP-A1- 0 388 090
- EP-A1- 0 967 091
- EP-A1- 1 527 901
- EP-A1- 2 123 470
- EP-A2- 1 580 025
- WO-A1-83/00659
- WO-A1-97/47478
- WO-A1-97/47478
- WO-A1-2004/034313
- WO-A1-2008/080619
- WO-A2-2005/058610
- AU-B2- 488 652
- CA-A1- 2 542 632
- DE-A1-102006 037 377
- DE-A1-102006 061 905
- NL-C1- 1 030 245
- US-A- 4 892 336
- US-A1- 2004 043 203
- US-A1- 2006 003 295
- US-A1- 2009 008 458
- US-B1- 6 286 873
- US-B1- 6 494 491
- 'Optical Document Security' Rudolf L. van Renesse, Artech House 2005, pages 76-83

## Description

La présente invention se rapporte au domaine des éléments de sécurité servant à l'authentification et/ou l'identification d'articles, de documents ou d'objets divers.

### Arrière-plan

Afin de se prémunir de contrefaçons ou de falsifications et afin d'augmenter le niveau de sécurisation, il est connu d'utiliser des éléments de sécurité appliqués en surface ou introduits en masse ou en fenêtre(s) dans un article de sécurité, notamment un document de sécurité, ou autre objet, par exemple une étiquette, un emballage, notamment pour des médicaments, des aliments, des cosmétiques, des pièces électroniques ou des pièces détachées.

L'article de sécurité peut notamment être choisi parmi un moyen de paiement, tel qu'un billet à banque, un chèque ou un ticket restaurant, un document d'identité telle qu'une carte d'identité, un visa, un passeport ou un permis de conduire, un ticket de loterie, un titre de transport ou encore un ticket d'entrée à des manifestations.

La révélation d'images animées par un effet de parallaxe est connue depuis un grand nombre d'années.

Plusieurs brevets reposant sur ce principe ont été déposés, par exemple US 5 098 302, US 5 525 383 et US 6 286 873.

On connaît des procédés de création d'illusions de mouvement tels que décrits dans les documents US 5 901 484 et US 6 286 873 utilisant un support porteur de Plusieurs images codées, correspondant par exemple à la décomposition du mouvement d'un objet ou d'un animal, et un film transparent porteur d'un réseau de traits parallèles, placé sur le support. Un mouvement relatif entre les images codées et le réseau de traits parallèles permet de créer l'illusion d'un mouvement.

US 6 286 873 enseigne la possibilité d'observer des images codées de chaque côté d'un système optique comportant une trame de révélation et une image combinée, situées de part et d'autre d'un substrat. US 6 286 873 ne divulgue pas un article de sécurité.

On connaît encore par les publications US 3 241 429, US 3 154 872, US 4 645 301, US 4 892 336, WO 94/27254, US 6 856 462, US 2005/184504, US 5 708 871, WO 2005/052650, WO 2005/058610, US 2005/150964 et WO 2007/020048 divers autres systèmes optiques.

Il est connu de réaliser des éléments de sécurité avec des réseaux lenticulaires associés à des impressions spécifiques, afin de produire des effets de mouvements. La société SECURENCY en commercialise sous la marque MOTION^{®}.

US 2007/0279697 divulgue un élément de sécurité comportant un système optique permettant de produire un effet de moiré.

DE 10 2006 061905 divulgue un élément de sécurité selon le préambule de la revendication 1 avec un substrat transparent, une pluralité d'images codées imbriquées et une trame de révélation superposé aux images codées, les images codées étant observables depuis deux faces opposées du substrat. Il n'est cependant pas fait mention dans ce document DE 10 2006 061905 de l'intégration dans un article d'un tel élément de sécurité et de l'observation des images de l'article depuis deux faces opposées du substrat intégré dans l'article.

### Résumé

Il existe un besoin pour bénéficier d'éléments de sécurité comportant un système optique capable de produire des effets optiques pouvant contribuer à l'authentification ou l'identification d'un article ou objet, et dont l'incorporation éventuelle dans un article ou objet tel qu'un papier puisse se faire relativement aisément.

L'invention a pour objet, selon un premier de ses aspects, un article de sécurité, notamment un document de sécurité, selon la revendication 1.

L'image combinée peut comporter au moins deux images codées imbriquées. De préférence, elle comporte au moins trois images codées imbriquées afin d'accentuer l'effet visuel d'animation lors d'observations successives des images codées par changement de la direction d'observation de l'élément de sécurité relativement au système optique.

La révélation des images codées peut se faire par effet de parallaxe.

L'invention offre de nouvelles possibilités d'authentifier et/ou d'identifier un article ou objet portant l'élément de sécurité, par exemple un document de sécurité.

L'utilisateur peut, en faisant varier l'inclinaison du système optique, faire apparaître une succession d'images, ce qui permet de créer un effet d'animation par exemple.

La trame de révélation peut permettre à l'oeil humain de visualiser une image codée différente à la fois, le cerveau de l'observateur pouvant reconstituer par exemple un mouvement ou observer une information cachée.

Dans l'invention, les différentes images que l'observateur peut voir sont autres que des images résultant d'un phénomène d'interférences spatiales entre deux réseaux superposés, autrement dit un effet de moiré. Un tel effet peut résulter d'une orientation décalée des réseaux superposés d'un angle spécifique non nul et peut disparaître lorsque les réseaux sont exactement superposés ou sont décalés d'un angle différent de l'angle spécifique. L'invention cherche de préférence à éviter un tel effet. Le passage de l'observation d'une image codée à une autre quand l'angle d'observation varie peut s'effectuer sans transition progressive.

L'élément de sécurité peut apporter une sécurité anti-photocopie. En particulier, la finesse de la trame de révélation et/ou de l'image combinée, notamment inférieure à 200 µm, peut empêcher une reproduction par photocopie et assurer aussi une protection contre l'utilisation de scanners.

La résolution de l'image combinée et/ou de la trame de révélation peut être directement liée à l'épaisseur du substrat. La résolution de la trame de révélation est supérieure ou égale à 800 dpi, de préférence supérieure à 2000 dpi et plus préférentiellement supérieure à 3000 dpi. La résolution de l'image combinée peut être supérieure ou égale à 800 dpi, de préférence supérieure à 2000 dpi et plus préférentiellement supérieure à 3000 dpi.

La trame de révélation est en tant que telle d'aspect homogène à l'oeil nu, compte tenu de sa finesse. En particulier, la trame de révélation peut apparaître à l'oeil nu comme ayant un aspect, notamment une couleur, uniforme. L'image combinée peut être en tant que telle d'aspect homogène à l'oeil nu, compte tenu de sa finesse.

Le fait d'avoir une trame de révélation d'aspect homogène à l'oeil nu peut rendre l'article de sécurité selon l'invention plaisant et intéressant pour le grand public.

L'authentification et/ou l'identification de l'article se fait indifféremment par observation de la face recto ou verso de l'article de sécurité.

En effet, la trame de révélation et l'image combinée étant présentes respectivement de part et d'autre du substrat, les images codées peuvent être observées en réflexion côté recto, lequel coïncide par exemple avec le côté de la trame de révélation, mais également du côté verso. Lorsque l'élément de sécurité est intégré à un document de sécurité, par exemple en fenêtres, il peut être avantageux de rendre observables à la fois les côtés recto et verso de l'élément de sécurité.

Avantageusement, l'élément de sécurité peut figurer dans une fenêtre d'un article de sécurité.

La fenêtre peut être formée par un manque de matière, par exemple l'absence locale de papier, au-dessus ou en dessous de l'élément de sécurité, la fenêtre étant au moins partiellement transparente ou translucide du côté de l'élément de sécurité opposé au manque de matière. Ainsi, il peut être possible d'observer un premier côté de l'élément de sécurité du côté du manque de matière et un deuxième côté de l'élément de sécurité, opposé au premier, du côté de la zone transparente ou translucide de la fenêtre.

La fenêtre peut encore ne pas comporter de manque de matière. La fenêtre peut par exemple être au moins partiellement transparente ou translucide de part et d'autre de l'élément de sécurité, les zones transparentes ou translucides étant superposées l'une à l'autre de manière à pouvoir observer les deux côtés opposés de l'élément de sécurité.

La fenêtre peut encore être traversante. La fenêtre peut présenter des manques de matières superposés de part et d'autre de l'élément de sécurité. Les deux côtés de l'élément de sécurité peuvent ainsi être observables directement et non au travers de zones transparentes ou translucides. L'élément de sécurité peut être incorporé totalement dans la fenêtre ou partiellement.

L'article peut encore présenter une pluralité de fenêtres telles que décrites ci-dessous. Les fenêtres peuvent être toutes ou non du même type. L'article peut comporter un élément de sécurité dont les côtés opposés sont visibles au niveau des fenêtres, au travers de zones transparentes ou translucides ou directement de par la présence de manques de matière.

Des exemples de réalisation de fenêtres dans les documents de sécurité sont par exemple décrits dans GB 1 552 853 qui divulgue la création d'une fenêtre notamment par transparentisation, découpe laser, abrasion ou incision mécanique, EP 0 229 645 qui décrit la création à l'aide de masques d'une fenêtre sur une face ou sur les deux faces d'un papier bijet, WO 2004/096482 qui décrit la création d'une fenêtre par découpe laser, CA 2 471 379 qui décrit la création d'une fenêtre transparente et association avec un élément de sécurité et WO 2008/006983 qui décrit la création d'une fenêtre transparente sur un papier bijet.

L'article de sécurité peut notamment être un document de sécurité comportant des fibres papetières.

L'invention peut notamment permettre de sécuriser des articles de sécurité, notamment des documents de sécurité, incluant des fibres papetières, tels que des billets de banque ou passeports, avec des éléments de sécurité ayant une épaisseur relativement faible. L'utilisation d'un substrat relativement fin, par exemple d'épaisseur inférieure ou égale à 50 µm, de préférence à 30 µm, nécessite l'emploi de systèmes d'impression ou de marquage d'une définition très importante, augmentant encore le degré de sécurité.

Les images codées peuvent représenter des informations cachées et révélées successivement par changement de l'angle d'observation du système optique. L'élément de sécurité peut être configuré pour permettre l'observation de la succession de plusieurs images quand la direction d'observation change, ce qui est encore appelé « effet d'animation ». Dans le cadre de l'invention, le terme « animation » est à comprendre au sens large. Il peut s'agir de plusieurs images d'un même objet, représentant des angles de vue différents, afin d'apporter un effet 3D ou de relief, plutôt qu'un effet de mouvement. L'image combinée peut correspondre à la décomposition du mouvement d'un motif, par exemple d'un texte, de signes alphanumériques, d'idéogrammes, d'un objet, d'une personne et/ou d'un animal. Les images codées (encore appelées plus simplement images imbriquées) peuvent représenter des étapes successives du mouvement d'un motif, par exemple d'un objet, d'une personne et/ou d'un animal.

La trame de révélation peut avoir un contour de forme quelconque, par exemple circulaire, ovale, en étoile, polygonale, par exemple rectangulaire, carrée, hexagonale, pentagonale ou en losange, entre autres.

Le contour de la trame de révélation peut par exemple représenter un texte, un signe alphanumérique, un idéogramme, un objet, une personne et/ou un animal.

L'image combinée et/ou la trame de révélation peuvent être portés sur le substrat par un procédé d'impression, par exemple offset, taille douce, laser, héliogravure ou sérigraphie. Par exemple, l'image combinée et/ou la trame de révélation peut être imprimée avec des encres colorées ou non, visibles à l'oeil nu, sous lumière ultraviolette (UV) et/ou infrarouge (IR), opaques ou luminescentes, notamment fluorescentes, thermochromes, photochromes, à effet interférentiel, notamment iridescentes, ou à effet optiquement variable selon l'angle d'observation (gonochromatiques), notamment comportant des cristaux liquides, métalliques ou non, magnétiques ou non, entre autres. Lorsqu'une encre magnétique est utilisée, le motif dessiné peut constituer une signature magnétique permettant une authentification supplémentaire du substrat par détection de ladite signature. L'image combinée et/ou la trame de révélation peuvent encore comporter des métallisations et/ou démétallisations, par exemple en aluminium. Des métallisations et/ou des démétallisations peuvent être utilisées afin d'éviter la contrefaçon par impression. Des métallisations et/ou démétallisations peuvent encore être utilisées lorsque l'élément de sécurité est incorporé à un article de sécurité, notamment lorsque l'élément de sécurité est du type fil de sécurité.

L'image combinée et/ou la trame de révélation peut encore être imprimée avec des cristaux liquides, de telle sorte que les images codées ne soient par exemple visibles qu'au travers d'un polariseur.

Le système optique peut être porté par un patch et/ou un foil. Le patch et/ou le foil peut comporter des métallisations et/ou des démétallisations, par exemple en aluminium, ou tous types d'impressions. Le système optique peut encore être porté par un fil de sécurité, incorporé en surface, en masse ou en fenêtre(s) dans l'article de sécurité. La largeur du fil de sécurité est par exemple comprise entre 3 et 20 mm, étant par exemple égale à 4 mm environ.

Le substrat du système optique peut comporter ou être constitué par une matière thermoplastique, par exemple une polyoléfine, par exemple du polyéthylène (PE), du polychlorure de vinyle (PVC), du polyester, du polyéthylène téréphtalate (PET), du polycarbonate (PC), du polyester carbonate (PEC), du polyéthylène téréphtalate glycol (PETG), de l'acrylonitryle butadiène styrène (ABS) ou un film collecteur de lumière par exemple du type « guide d'ondes », par exemple un film luminescent à base de polycarbonate commercialisé par la société BAYER sous la dénomination LISA^{®}.

Le substrat peut comporter des fibres cellulosiques et notamment du papier. En particulier, le substrat peut être un papier suffisamment translucide pour permettre de révéler les images codées, notamment un papier calque.

Le substrat peut également être transparentisé par application d'une composition généralement grasse qui le transparentise de façon permanente, par exemple une composition faite d'huile et de matériau minéral transparent, comme décrit dans le brevet US 2 021 141, ou par exemple une composition sous forme d'une cire combinée à un solvant, comme décrit dans le brevet US 1 479 437.

On peut aussi transparentiser le substrat en appliquant localement une cire par transfert à chaud, comme décrit dans le brevet US 5 118 526.

On peut encore utiliser pour le substrat une couche fibreuse comportant une matière thermofusible, par exemple du polyéthylène, comme décrit dans le brevet EP 0 203 499, qui sous l'action locale de la chaleur verra sa transparence varier.

Avantageusement, la trame de révélation et/ou l'image combinée peuvent être réalisées chacune avec au moins deux couleurs superposées, de façon à ce que côté verso les images codées soient observées d'une première couleur et côté recto d'une deuxième couleur.

La trame de révélation et/ou l'image combinée peuvent être monochromatiques ou polychromatiques. En particulier, au moins une image codée de l'image combinée peut être monochromatique ou polychromatique. Les images codées imbriquées peuvent encore être réalisées au moins en partie avec des encres thermochromiques et/ou photochromiques. De la sorte, seule une partie des images codées peut par exemple être observable dans des conditions d'éclairage et/ou de température prédéfinies.

L'image combinée et/ou la trame de révélation peuvent être réalisées avec des couleurs différentes. De la sorte, il peut être possible d'obtenir un effet d'animation coloré lors de l'observation des images codées.

L'utilisation de couleur pour réaliser l'élément de sécurité peut permettre de sécuriser encore davantage un article intégrant un tel élément de sécurité. La plupart des imprimantes utilisent la quadrichromie avec les couleurs « noir », « cyan », « magenta » et « jaune ». Une photocopieuse de résolution maximale égale à 1200 dpi peut reproduire une image combinée noire pour laquelle la largeur d'un trait d'une image codée est de 21 µm ou plus. Cependant, pour reproduire les couleurs, notamment les couleurs différentes du

noir, du cyan, du magenta ou du jaune, cette photocopieuse utilise des trames de cyan, de magenta et de jaune. La résolution effective maximale de cette photocopieuse en reproduction d'une image combinée est ainsi estimée à environ 1200/3 3 = 400 dpi. Une telle résolution correspond à une image combinée pour laquelle la largeur d'un trait d'une image codée est 63 µm ou plus. L'augmentation de la résolution de la trame et de l'image combinée et/ou l'utilisation de couleur peut ainsi permettre d'augmenter le niveau de sécurisation de l'élément de sécurité.

Par exemple, toutes les images codées imbriquées de l'image combinée peuvent avoir la même couleur et la trame de révélation une couleur différente. En variante, les images codées imbriquées de l'image combinée peuvent avoir des couleurs différentes et la trame de révélation une couleur différente de celles des images codées imbriquées ou semblable à la couleur d'au moins une des images codées imbriquées. La trame de révélation et/ou l'image combinée peuvent être ou non opaques. En particulier, la trame de révélation et/ou l'image combinée peuvent être au moins partiellement translucides ou transparentes, et par exemple colorées ou absorbant à une longueur d'onde donnée, dans l'UV ou IR.

L'élément de sécurité peut encore comporter deux trames de révélation associées respectivement à deux images combinées, l'orientation des bandes d'une des trames de révélation étant différente de celle de l'autre trame de révélation. Lorsque les bandes sont non rectilignes, leur orientation est définie par la direction générale dans laquelle elles s'étendent.

L'élément de sécurité peut comporter deux trames de révélation juxtaposées ou non, superposées ou non, comportant des bandes ayant des orientations différentes ou non. Une des trames de révélation peut être totalement ou partiellement entourée par l'autre trame de révélation. La zone éventuelle de superposition des trames de révélation peut faire apparaître une forme de quadrillage lorsque les bandes des trames de révélation ont des orientations différentes.

L'épaisseur du substrat est comprise entre 10 et 100 µm, étant par exemple comprise entre 30 µm et 50 µm.

Elle peut encore être inférieure à 50 µm, notamment à 25 µm. La période de la trame de révélation est inférieure ou égale à l'épaisseur du substrat. La période de l'image combinée est de préférence inférieure ou égale à l'épaisseur du substrat.

Un élément de sécurité avec une résolution de l'image combinée et/ou de la trame de révélation supérieure ou égale à 800 dpi, ainsi qu'avec une épaisseur de substrat et une relation entre période de la trame de révélation et/ou de l'image combinée et épaisseur du substrat tel que ci-dessus peut permettre d'obtenir une animation visible à l'oeil nu, malgré la finesse de la trame et de l'image combinée, et renforcer la sécurité du dispositif vis-à-vis de photocopies et copies de ce dernier.

Le nombre d'images codées imbriquées est compris par exemple entre 2 et 15, notamment entre 2 et 5, étant de préférence supérieur ou égal à 3. La distance entre deux éléments constitutifs d'une même image codée peut être comprise entre 2 µm et 1 mm, notamment entre 10 µm et 1 mm, étant de préférence sensiblement égale à la période de la trame de révélation. La largeur d'un élément constitutif d'une image codée est de préférence inférieure ou égale à 500 µm, mieux 100 µm. La largeur d'une bande opacifiante de la trame de révélation est de préférence inférieure ou égale à l'épaisseur du substrat, notamment à 1 mm.

La trame de révélation peut comporter des bandes opacifiantes à bords parallèles, éventuellement non rectilignes. La présence de bandes opacifiantes à bords non rectilignes peut rendre plus difficile la reproduction du système optique par un contrefacteur.

La trame de révélation peut être imprimée ou réalisée autrement, notamment par métallisation ou démétallisation, comme indiqué plus haut.

L'élément de sécurité peut encore comporter une trame de révélation comportant au moins une première zone fluorescente capable d'émettre par fluorescence, dans une condition d'éclairage prédéfinie, une lumière visible d'une première couleur, et une image combinée comportant au moins une deuxième zone fluorescente capable d'émettre par fluorescence, dans la condition d'éclairage prédéfinie, une lumière visible d'une deuxième couleur, différente de la première, l'une au moins des première et deuxième zones fluorescentes, notamment les deux, étant au moins partiellement opaques, au moins dans la condition d'éclairage prédéfinie, et les première et deuxième zones fluorescentes se superposant au moins partiellement de manière à ce que, dans la condition d'éclairage prédéfinie, une lumière traversant successivement les deux zones fluorescentes présente une troisième couleur différente des première et deuxième couleurs. En particulier, l'élément de sécurité peut utiliser le principe décrit dans la demande internationale WO 2006/051231. La condition d'éclairage prédéfinie peut notamment correspondre à un éclairage ultraviolet, notamment de longueur d'onde proche du visible ou à un éclairage infrarouge, selon les composés fluorescents utilisés. L'une au moins des première et deuxième zones fluorescentes, notamment les deux, peuvent être sensiblement incolores en lumière blanche.

L'élément de sécurité peut comporter une pluralité de systèmes optiques associés à des directions d'observations différentes. Par exemple, l'élément de sécurité peut comporter une alternance de systèmes optiques associés à deux directions perpendiculaires respectives, notamment des systèmes optiques dont les trames de révélation respectives ont des orientations perpendiculaires.

L'élément de sécurité peut être recouvert totalement ou partiellement d'un matériau invisible en illumination « normale », c'est-à-dire lorsqu'illuminé par la lumière du jour ou une source de lumière artificielle. Ce matériau invisible en illumination normale est par exemple un matériau visible sous une illumination spécifique, notamment un matériau luminescent, par exemple un matériau fluorescent ou phosphorescent visible sous une illumination UV ou IR.

En variante, le matériau peut comprendre des cristaux liquides nématiques visibles sur un fond réfléchissant (la trame et/ou l'image et/ou le fond étant alors réfléchissants) avec un filtre polarisant, notamment circulaire.

La couverture totale ou partielle de l'élément de sécurité par un tel matériau invisible en illumination « normale » peut former une sécurisation supplémentaire sous forme d'un motif, par exemple d'un mot, sigle, code, symbole, image, caractère alphanumérique ou idéogramme.

En variante, ledit matériau invisible en illumination « nonnale » ne recouvre pas l'élément de sécurité mais est disposé ente la trame et l'image, étant alors observable partiellement mais de façon suffisante.

L'emploi d'un matériau invisible en illumination « normale » peut ainsi conférer une sécurisation supplémentaire de deuxième niveau à l'élément de sécurité. Un élément de sécurité de deuxième niveau est défini ci-après.

L'article de sécurité peut comporter un élément de sécurité comportant une pluralité de systèmes optiques associés à des directions d'observations différentes, une partie des systèmes optiques étant telle que les images codées associées ne soient observables que d'un premier côté de l'élément de sécurité et une autre partie des systèmes optiques étant telle que les images codées associées ne soient observables que d'un deuxième côté de l'élément de sécurité, opposé au premier. En variante, les images codées associées aux systèmes optiques peuvent être observées des deux côtés de l'élément de sécurité.

L'observation des images codées peut encore être facilitée et améliorée par le choix d'un fond sur lequel est placé l'élément de sécurité ou sur lequel on vient placer l'élément de sécurité ou l'article de sécurité le comportant.

Lorsque l'élément de sécurité est incorporé en fenêtre dans un article, soit dans une fenêtre traversante, soit apparaissant alternativement du côté d'une première face de l'article et du côté d'une deuxième face de l'article, par exemple opposée à la première, le fond peut être disposé alternativement de part et d'autre de l'élément de sécurité de sorte que les images imbriquées et/ou la trame de révélation soient observables à la fois depuis la première face de l'article et depuis la deuxième face de l'article.

L'élément de sécurité peut ainsi comporter le fond, celui-ci étant situé de telle sorte que la trame de révélation soit entre le fond et le substrat, ou que l'image combinée soit entre le substrat et le fond.

Le fond peut encore être indépendant de l'élément de sécurité. Par exemple, l'utilisateur peut placer l'élément de sécurité ou l'article de sécurité à proximité, mieux au contact, du fond, celui-ci étant coloré ou non.

Le fond peut être constitué par un substrat quelconque, étant de préférence aplati, par exemple une feuille de papier ou un carton.

Le fond peut être disposé de telle sorte que l'utilisateur puisse observer le côté de l'élément de sécurité comportant la trame de révélation ou le côté comportant l'image combinée.

L'observation en présence du fond peut permettre l'apparition d'un effet de contraste entre le fond, l'image combinée et la trame de révélation. L'effet de contraste peut notamment être amélioré lors de l'utilisation d'une image combinée, d'une trame de révélation et d'un fond de couleurs différentes.

Le fond peut comporter au moins un élément luminescent, par exemple fluorescent et/ou phosphorescent. L'effet peut être observé sous un éclairage prédéfini, par exemple UV ou IR. Le fond peut encore comporter une couche de métal.

L'effet de contraste peut également être obtenu sans la présence du fond, notamment du simple fait de l'utilisation d'une source de lumière lorsque l'élément de sécurité est observé en transvision du côté de l'image combinée ou du côté de la trame de révélation. En effet, la source de lumière peut jouer le même rôle qu'un fond coloré et permettre l'apparition d'un effet de contraste par la combinaison des couleurs différentes de la source de lumière, de l'image combinée et de la trame de révélation.

L'image combinée et la trame de révélation peuvent présenter la même couleur, et le fond peut être de couleur différente, étant notamment plus contrasté.

L'article de sécurité peut encore comporter une perforation dans laquelle est placé au moins partiellement l'élément de sécurité, ce dernier correspondant par exemple à la juxtaposition de deux sous-éléments, notamment sous forme de foils ou patchs, comportant respectivement une trame de révélation et l'image combinée correspondante.

Les sous-éléments peuvent recouvrir au moins partiellement les bords de la perforation, avec ou sans compensation d'épaisseur.

L'article de sécurité peut encore comporter une trame de révélation ou une image combinée réalisée sous forme d'impressions et un sous-élément, notamment sous forme de foil ou patch, recouvrant au moins partiellement les impressions formées, le sous-élément comportant l'image combinée ou la trame de révélation corespondante. Les impressions de l'image combinée peuvent par exemple être réalisées sur la surface de l'article de sécurité.

Le ou chaque sous-élément peut comporter un substrat transparent ou translucide.

Le ou chaque sous-élément, notamment le patch ou le foil, peut être incorporé à l'article de sécurité par collage ou par incorporation au substrat fibreux de l'article lors de sa fabrication.

Le système optique peut comporter au moins deux images combinées et une trame unique permettant, lors d'un changement de l'angle d'observation, d'observer successivement les images imbriquées des deux images combinées. Les deux images combinées peuvent être disposées de manière à ce qu'un mouvement relatif d'une image combinée à l'autre soit perçu par un utilisateur lors d'un changement de la direction d'observation de l'élément de sécurité relativement au système optique.

Le substrat peut comporter au moins deux couches distinctes et le système optique peut comporter au moins deux images combinées, l'une d'entre elles étant disposée en regard, notamment sur, une face externe d'une des couches du substrat et l'autre image combinée étant disposée entre les deux couches.

Les deux couches du substrat peuvent présenter la même épaisseur. Ces deux couches peuvent être transparentes.

Chaque image combinée peut comprendre une pluralité d'images codées imbriquées.

Chaque image combinée peut comprendre le même nombre d'images codées et/ou chaque image combinée peut avoir la même résolution, notamment une des valeurs de résolution mentionnées ci-dessus et/ou la distance entre deux éléments constitutifs d'une même image codée de la première image combinée peut être égale à la distance entre deux éléments constitutifs d'une même image codée de la deuxiènae image combinée.

L'invention a encore pour objet un procédé d'authentification d'un article de sécurité selon l'une des revendications 1-13, comportant l'étape consistant à observer l'article de sécurité en faisant varier la direction d'observation du système optique et à conclure sur l'authenticité de l'article ou objet associé à l'article de sécurité en fonction des images observées. L'observation peut par exemple se faire côtés recto et verso du substrat.

L'article ou objet, ou encore l'élément de sécurité notamment sous forme de fil, de patch ou de foil de sécurité, peut comporter un ou plusieurs autres éléments de sécurité, tels que définis ci-après.

De façon générale, parmi les éléments de sécurité, certains sont détectables à l'oeil nu, en lumière du jour ou en lumière artificielle, sans utilisation d'un appareil particulier. Ces éléments de sécurité comportent par exemple des fibres ou planchettes colorées, des fils imprimés ou métallisés totalement ou partiellement. Ces éléments de sécurité sont dits de premier niveau.

D'autres types d'éléments de sécurité sont détectables seulement à l'aide d'un appareil relativement simple, tel qu'une lampe émettant dans l'ultra-violet (UV) ou l'infrarouge (IR). Ces éléments de sécurité comportent par exemple des fibres, des planchettes, des bandes, des fils ou des particules. Ces éléments de sécurité peuvent être visibles à l'oeil nu ou non, étant par exemple luminescents sous un éclairage d'une lampe de Wood émettant dans une longueur d'onde de 365 nm. Ces éléments de sécurité sont dits de deuxième niveau.

D'autres types d'éléments de sécurité encore nécessitent pour leur détection un appareil de détection plus sophistiqué. Ces éléments de sécurité sont par exemple capables de générer un signal spécifique lorsqu'ils sont soumis, de manière simultanée ou non, à une ou plusieurs sources d'excitation extérieure. La détection automatique du signal permet d'authentifier, le cas échéant, l'article. Ces éléments de sécurité comportent par exemple des traceurs se présentant sous la forme de matières actives, de particules ou de fibres, capables de générer un signal spécifique lorsque ces traceurs sont soumis à une excitation optronique, électrique, magnétique ou électromagnétique. Ces éléments de sécurité sont dits de troisième niveau.

Les éléments de sécurité présents au sein de l'article de sécurité peuvent présenter des caractéristiques de sécurité de premier, de deuxième et/ou de troisième niveau.

L'invention pourra être mieux comprise à la lecture de la description qui va suivre, d'exemples de mise en oeuvre non limitatifs de celle-ci, et à l'examen du dessin annexé, sur lequel :
- la figure 1 représente en coupe, de façon schématique et partielle, un exemple de système optique réalisé conformément à un exemple de mise en oeuvre de l'invention,
- la figure 2 représente, en vue de face, à échelle agrandie, un exemple de trame de révélation,
- la figure 3 illustre la décomposition de l'image combinée en images codées,
- la figure 4 illustre la formation d'une image codée,
- la figure 5 représente une succession d'images codées telle qu'elle peut être observée quand l'angle d'observation varie,
- les figures 6A à 6H représentent d'autres exemples de trames de révélation,
- la figure 7 est une vue similaire à la figure 1, d'une variante de réalisation d'un système optique,
- la figure 8 illustre la possibilité de faire varier l'inclinaison en déformant le substrat,
- la figure 9 représente un élément de sécurité comportant plusieurs système optiques correspondant à des directions d'observation respectives différentes,
- les figures 10 et 11 représentent deux exemples de documents de sécurité selon l'invention,
- les figures 12A, 12B, 12C et 12D représentent des exemples de documents de sécurité selon l'invention,
- les figures 13A et 13B représentent un exemple de document de sécurité selon l'invention, respectivement après photocopie et avant photocopie,
- les figures 14 à 16 illustrent des variantes d'observation d'éléments de sécurité,
- la figure 17 illustre une variante de réalisation de la trame de révélation et de l'image combinée,
- les figures 18 et 19 illustrent des variantes de réalisation d'articles de
   sécurité selon l'invention, et
- la figure 20 illustre des autres articles de sécurité.

On a représenté à la figure 1 un élément de sécurité 1 pouvant être incorporé à un article de sécurité selon l'invention, qui comporte un substrat 2 non opaque, par exemple parfaitement transparent, ayant une première face 2a portant une pluralité d'images codées I₁, I₂, ..., Iₙ imbriquées, les élément constitutifs 3 de ces images se présentant par exemple sous la forme de traits continus ou discontinus, le plus souvent discontinus. L'ensemble des images codées I₁, ..., = Iₙ forme une image combinée I, comme on peut le voir sur la figure 3.

La deuxième face 2b du substrat 2, opposée à la première, porte une trame de révélation 4 (encore appelée filtre de décomposition) comportant des bandes opacifiantes 5 (ou traits).

La trame de révélation 4 est composée d'un motif périodique, en l'espèce la bande opacifiante 5, de période p constante, comme on peut le voir sur la figure 2. La périodicité est observée parallèlement au sens du déplacement relatif X entre le système optique et l'observateur permettant d'observer les différentes images codées.

La réalisation la plus simple de la trame de révélation 4 est une succession de bandes opacifiantes 5 de largeur constante à intervalles réguliers, comme illustré à la figure 2. La période p correspond à la somme de la largeur d'une bande opacifiante 5 et d'un intervalle transparent entre deux bandes opacifiantes 5 consécutives. Dans l'exemple illustré, chacune des bandes opacifiantes 5 est orientée perpendiculairement à l'axe de déplacement relatif X.

La trame de révélation 4 peut comporter d'autres motifs que des bandes de largeur constante à bords rectilignes et parallèles, comme des créneaux ou des ondulations, tel qu'illustré respectivement aux figures 6A et 6B.

Si N est le nombre total d'images codées, une relation possible entre la période p de la trame de révélation, la largeur w de la zone transparente entre deux bandes opacifiantes de la trame 4 et le nombre N est : $N = \left(p/w\right) .$

Les intervalles transparents 8 de la trame de révélation 4 peuvent permettre, si on le souhaite, de révéler une seule image à la fois. Une image codée correspond alors aux parties de l'image combinée présentes dans les intervalles transparents de la trame pour un angle d'observation donné. Chaque image codée peut être visible en décalant l'observation de la largeur d'un intervalle transparent 8.

Tous les éléments constitutifs d'une même image codée sont disposés, dans l'exemple décrit, avec la même période p que des bandes opacifiantes de la trame de révélation 4, selon l'axe X.

On a illustré à la figure 3 un exemple de formation d'une image combinée I en additionnant une pluralité d'images codées, par exemple quatre images codées I₁ à I₄.

On a illustré à la figure 4 la réalisation d'une image codée Iᵢ à partir d'une image originelle J à laquelle on soustrait l'image de la trame de révélation 4.

On a représenté à la figure 5 l'aspect des différentes images I₁ à I₄, quand l'angle d'observation a représenté sur la figure 1, relativement au système optique, change. L'animation correspondant aux images codées peut être révélée en réflexion, côté trame de révélation et côté image combinée.

Par ailleurs, bien qu'une seule trame de révélation serve à la création de l'image combinée, plusieurs trames de révélation différentes peuvent être utilisées pour révéler les images codées.

Par exemple, toutes les trames de révélation conservant la même période et le même motif que la trame initiale, dans le sens perpendiculaire à la translation, mais avec une largeur d'intervalle transparent différente, peuvent être utilisées, comme illustré aux figures 6C à 6E. Cela peut permettre de visualiser plusieurs images codées en même temps, ce qui peut apporter de la clarté à l'animation, au détriment de la définition.

Des trames de révélation ayant une période multiple de la période p de la trame initiale fonctionnent aussi, ce qui équivaut à artificiellement augmenter le nombre N d'images codées au détriment de la définition des images, comme illustré aux figures 6F à 6G.

Bien entendu, diverses actions sur la période p et sur la largeur de l'intervalle transparent 8 peuvent être simultanément réalisées, comme illustré à la figure 6H.

Pour pouvoir visualiser toutes les images codées jusqu'à un angle d'inclinaison d'environ 45°, la période p est inférieure ou égale à l'épaisseur e du substrat, comme représentée sur la figure 1.

Un fil de sécurité présente généralement une épaisseur maximale de 50 µm, ce qui correspond à une trame de période inférieure ou égale à 50 µm. Dans le cas où l'on prévoit quatre images imbriquées, les traits 3 composant les images imbriquées présenteront généralement une largeur inférieure ou égale à 12,5 µm. Le système permettant de forme l'image combinée a alors une résolution minimale de (2,54 x 10⁻²) / (12,5 x 10⁻⁶) c'est-à-dire de 2032 points par pouce (ppp ou dpi).

La trame peut alors se présenter sous la forme d'une succession de traits de 3 x 12,5 = 37,5 µm de largeur et séparés par une distance de 12,5 µm.

Par exemple, si un substrat d'environ 100 µm d'épaisseur e est utilisé, la période *p* de la trame est inférieure à 100 µm et les éléments constitutifs sous forme de traits 3 composant les images codées sont inférieurs à 33 µm, dans le cas de trois images par animation.

Une largeur de 12,5 µm correspond à environ 2000 dpi, ce qui représente une limite pour les imprimantes conventionnelles qui ont généralement une définition maximum de 600 dpi, voire 1200 dpi, ce qui constitue un facteur de sécurité, notamment de sécurité anti-copie ou anti-photocopie.

Il peut ainsi être avantageux d'avoir un substrat dont l'épaisseur e est inférieure ou égale à 30 µm, mieux 25 µm, par exemple comprise entre 20 et 30 µm, voire 20 et 25 µm, bornes incluses ou exclues.

Une trame de révélation suffisamment fine permet d'apporter une sécurité anti-photocopie et l'existence de plusieurs images codées ayant des détails à visualiser selon des directions d'observations différentes crée aussi une protection contre l'utilisation de scanners.

Par ailleurs, l'oeil humain ne percevant pas les détails inférieurs à approximativement 200 µm, une trame de révélation suffisamment fine apparaît d'aspect homogène, par exemple grise lors de l'utilisation de bandes opacifiantes noires. Malgré la finesse de la trame de révélation, l'animation peut être conservée, comportant des images codées d'échelle supérieure au millimètre, qui contrastent avec l'aspect homogène de la trame.

Comme expliqué ci-dessus, on pourrait penser que les valeurs de résolution précédemment mentionnées sont trop importantes pour permettre l'observation d'un effet optique, cette impression étant corroborée par le fait que l'oeil ne peut distinguer les lignes de la trame et voit celle-ci comme un aplat homogène.

On peut considérer que le pouvoir de résolution de l'oeil humain est d'une minute d'arc, correspondant pour une distance d'observation de 30 cm, acceptable dans le cas d'un document de sécurité, à une valeur de 2 x tan (1/120) x 30.10⁻² = 87.10⁻⁶ m soit 87 µm.

Malgré la finesse de la trame et de l'image combinée, les images imbriquées sont successivement visibles lors d'un chargement de l'angle d'observation.

Des résolutions de plus de 2000 dpi, voire 3000 dpi, peuvent permettre de sécuriser davantage le dispositif.

Aussi, quel que soit la ou les couleurs utilisées pour la trame de révélation et/ou l'image combinée, la définition d'impression est suffisamment précise pour que le mélange des couleurs apparaisse comme homogène.

A titre d'exemple, on a illustré sur les figures 13A et 13B, fortement agrandies, un exemple de document de sécurité 10 selon l'invention comportant une pluralité d'éléments de sécurité 1.

La figure 13A représente l'observation du document de sécurité 10 après photocopie, et la figure 13B représente l'observation du document 10 avant photocopie. Comme on peut le constater, l'invention fournit une sécurité anti-photocopie. élevée. En outre, la trame de révélation est suffisamment fine pour apporter un effet de coloration homogène lors de l'observation, contrairement à ce que l'on observe sur la figure 13B qui est fortement agrandie.

Comme le système optique peut fonctionner en lumière transmise ou réfléchie, il peut être utilisé pour des fenêtres ou des fils introduits en fenêtres, par exemple dans un billet de banque.

Il n'est pas nécessaire de repérer la trame de révélation par rapport à l'image combinée dans le sens du déplacement relatif X. Mais en fonction du motif de la trame, un repérage peut être nécessaire dans le sens perpendiculaire à ce déplacement. Par exemple, pour une trame de révélation linéaire telle qu'illustrée à la figure 2, aucun repérage n'est nécessaire ; par contre, pour une trame ondulée, un repérage plus ou moins précis, en fonction de l'amplitude et de la fréquence des ondulations, peut s'avérer souhaitable. L'invention offre ainsi une possibilité de sécurisation modulable en fonction de la protection demandée et de la difficulté de mise en oeuvre.

L'image combinée I et/ou la trame de révélation 4 peut être formée par impression, démétallisation, marquage laser, lithographie ou toute autre technique permettant de fixer ou faire apparaître une image.

Pour améliorer la sécurité, on peut utiliser des encres à cristaux liquides, par exemple pour imprimer l'image combinée I. L'animation, pour être révélée, peut alors nécessiter en plus de la trame de décomposition, l'emploi d'un filtre polariseur, qui peut être présent sur le document ou le substrat, ou non.

Pour les éléments de sécurité formés d'un fil introduit en fenêtre(s) dans un document de sécurité, l'image combinée I peut être obtenue par micro-photolithographie du fil et la trame de révélation 4 peut être réalisée grâce à une impression offset UV effectuée dans un deuxième temps, lors de l'impression du document.

La trame de révélation 4 peut être associée, le cas échéant, à un design d'impression du document.

Le motif de la trame de révélation 4 peut être imprimé ailleurs qu'en superposition avec l'image combinée I, sur le document, à la même échelle ou à une échelle différente.

L'impression de la trame de révélation 4 peut déborder de l'élément de sécurité 1 et s'étendre sur le document de sécurité 10, comme illustré à la figure 10.

Il est possible d'utiliser plusieurs couleurs, par exemple une première couleur pour la trame de révélation 4 et une ou plusieurs autres couleurs pour l'image combinée I, par exemple autant de couleurs différentes qu'il y a d'images codées.

Il est encore possible de superposer deux couleurs sur la trame de révélation 4 et l'image combinée I, comme illustré à la figure 7, ce qui permet d'avoir l'animation d'une couleur en cas d'observation du système optique du côté de la trame et d'une autre couleur en cas d'observation du système optique du côté de l'image combinée.

Cette double coloration peut être réalisée par démétallisation ou photolithographie, par exemple.

Sur la figure 7, la trame de révélation 4 comporte des bandes opacifiantes superposées 5a et 5b respectivement d'une première couleur C₁ et d'une deuxième couleur C₂, les bandes opacifiantes 5a de couleur C₁ étant extérieures. Les éléments 3 de l'image combinée I sont imprimés respectivement avec les deux couleurs C₁ et C₂ superposées, les éléments de couleur C₂ étant extérieurs. Ainsi, l'ordre de superposition des couleurs peut être le même de chaque côté du substrat 2.

Une possibilité pour faire varier la direction d'observation du système optique peut être de déformer le substrat, par exemple autour d'un axe de pliage, comme illustré à la figure 8.

Plusieurs systèmes optiques, ayant par exemple la forme de petits carrés ou rectangles de quelques millimètres de cotés, peuvent être présents sur un même fil de sécurité 20, comme illustré aux figures 9 et 11.

La rotation d'un quart de tour d'un système optique 1 sur deux peut permettre d'obtenir un fil produisant des animations à partir de déplacements relatifs du fil dans les deux axes principaux Y₁ et Y₂ par rapport à l'observateur.

Lorsque l'élément de sécurité est un fil intégré en fenêtre(s), comme illustré aux figures 12A et 12B, le document 10 peut comporter au moins deux fenêtres 31 et 32 permettant d'observer respectivement chacune des faces du fil, en réflexion.

Le substrat du document peut comporter au niveau des fenêtres 31 et 32 des manques de matière et des zones transparentes 35 et 36 permettant l'observation des images codées des deux côtés du document de sécurité.

Les images codées sont observables à travers la trame de révélation 4 du côtés de la fenêtre 31 et avec la trame de révélation comme arrière-plan, du côté de la fenêtre 32.

Le document 10 peut également comporter une fenêtre traversante 31, comme représenté sur la figure 12D, l'élément de sécurité 1 étant situé au moins partiellement dans cette fenêtre traversante. De la sorte, il est possible d'observer les images codées à la fois du côté recto et du côté verso du document de sécurité 10.

L'élément de sécurité 1 sous la forme d'un fil de sécurité peut encore être incorporé dans un document de sécurité 10 qui présente une alternance de fenêtres 31 et 32 côté recto et côté verso, comme illustré sur la figure 12C. Il est ainsi possible d'observer les images codées à la fois du côté recto et du côté verso du document de sécurité 10 au niveau des fenêtres 31 et 32, et notamment du fait de la présence des manques de matière et des zones transparentes 35 et 36.

On a illustré sur les figures 14 et 16 des variantes d'observation d'éléments de sécurité 1 pouvant être incorporés à un article de sécurité selon l'invention. Par souci de simplicité, l'article de sécurité n'a pas été représenté.

L'observation de l'élément de sécurité 1 peut se faire grâce à l'utilisation d'un fond 30 sur lequel l'article comportant l'élément de sécurité 1 serait placé. En particulier, la face 2b de l'élément de sécurité 1 comportant la trame de révélation 4 peut être en contact avec le fond 30, comme illustré sur la figure 14. En variante, la face 2a de l'élément de sécurité 1 comportant l'image combinée I peut être en contact avec le fond 30, comme illustré sur la figure 15.

Dans ces exemples de réalisation, la trame de révélation 4 est de couleur noire, l'image combinée I est de couleur rouge et le fond 30 est de couleur verte. De la sorte, l'observation de l'élément de sécurité 1 engendre un effet de contraste important résultant notamment du choix des couleurs de la trame de révélation, de l'image combinée et du fond.

Dans l'exemple de la figure 14, l'utilisateur peut ainsi observer une trame de révélation 4 de couleur noire et une spirale de couleur rouge en contraste avec la couleur noire de la trame de révélation et la couleur verte du fond.

Dans l'exemple de la figure 15, l'utilisateur peut ainsi observer une trame de révélation apparaissant comme un mélange de rouge et de noir, la couleur rouge des images codées pouvant être formée par des pixels, et une spirale de couleur rouge en contraste avec la couleur verte du fond et le mélange des couleurs noire et rouge de la trame de révélation.

L'effet de contraste obtenu peut également résulter de la simple observation en transvision de l'élément de sécurité 1 à proximité d'une source de lumière 31, par exemple la lumière solaire, comme illustré sur la figure 16.

On a représenté sur la figure 17 une variante de réalisation d'une trame de révélation 4 et d'une image combinée 1 pouvant être utilisées dans un élément de sécurité 1 d'un article de sécurité 10 selon l'invention.

En particulier, cet exemple de réalisation illustre la possibilité de réaliser une trame de révélation 4 et une image combinée I de telle sorte que les images codées puissent être observables dans les deux sens principaux d'inclinaison de l'élément de sécurité 1, notamment dans le sens de la largeur et de la longueur.

La trame de révélation 4 peut ainsi résulter de la superposition de deux trames 4a et 4b présentant des bandes s'étendant selon des axes perpendiculaires, comme on peut le voir sur la figure 17. De la même façon, l'image combinée I peut résulter de la superposition d'images combinées Ia et Ib qui correspondent respectivement aux images combinées associées aux trames 4a et 4b.

L'effet d'animation obtenu peut ainsi être observable dans au moins deux sens d'inclinaison de l'élément de sécurité 1.

On a représenté sur la figure 18 un exemple d'article de sécurité 10 comportant une perforation 40 dans laquelle sont placés au moins partiellement deux sous-éléments, notamment sous forme de foils ou patchs, 41 et 42 pour former un élément de sécurité 1 selon l'invention.

Le sous-élément 41 comporte par exemple une trame de révélation 4 et le sous-élément 42 comporte par exemple l'image combinée I correspondante.

Les sous-éléments 41 et 42 peuvent se superposer au moins partiellement aux bordures de la perforation 40 avec ou non une compensation d'épaisseur.

Les sous-éléments 41 et 42 peuvent être au moins partiellement transparents ou translucides.

L'observation des images codées peut se faire par observation en réflexion ou en transvision, par exemple à l'aide d'une source de lumière située derrière l'article lors de l'observation.

Dans la variante illustrée à la figure 19, l'article de sécurité 10 comporte une image combinée I réalisée sous la forme d'impressions. Les impressions sont par exemples réalisées sur la surface de l'article de sécurité 10. De plus, un sous-élément, notamment sous forme de foil ou patch, 43 est placé sur les impressions constituant l'image combinée I, le sous-élément 43 comportant la trame de révélation 4 correspondante, par exemple réalisée sur la surface du sous-élément 43.

L'article de sécurité 10 peut être opaque ou non. L'article de sécurité 10 peut être au moins partiellement transparent ou translucide pour permettre l'observation des images codées, notamment du côté de l'image combinée I.

Dans les exemples des figures 18 et 19, les trames de révélations 4 et/ou les images combinées I pourraient être réalisées différemment, étant par exemple incorporées ou situées au-dessus ou en dessous des sous-éléments 41, 42 et 43.

Dans l'exemple de la figure 20, un élément de sécurité 1 diffère de celui de la figure 1 en ce qu'il comporte deux couches de substrat 2 non opaques, par exemple parfaitement transparentes et deux images combinées I et I'. Les deux couches de substrat ont ici la même épaisseur, par exemple 25 µm.

La première image combinée I est disposée en regard de la face 2b de l'élément de sécurité et représente par exemple un motif tel qu'un nuage.

La deuxième image combinée I' est disposée entre les deux couches de substrat 2 et représente dans l'exemple considéré un motif tel qu'un cheval.

La période p de la trame de révélation est dans l'exemple considéré égale à l'épaisseur d'une couche de substrat, c'est-à-dire à 25 µm.

Les images imbriquées Iᵢ et I'ᵢ formant respectivement la première et la deuxième image combinée sont dans l'exemple de la figure 20 disposées de la même manière de telle sorte que lors d'un changement d'angle d'observation depuis la face 2a de l'élément de sécurité, le motif représenté par la deuxième image combinée I' se déplacera deux fois plus lentement que le motif représenté par la première image combinée 1 étant donné que deux fois moins d'images imbriquées I'ᵢ que d'images imbriquées Iᵢ auront été visualisées par l'oeil. Cet exemple permet de mettre en évidence la possibilité avec l'invention d'obtenir un effet de mouvement entre les motifs représentés sur les images imbriquées. Un tel effet, qui peut encore être qualifié d' « effet de profondeur » est par exemple similaire à celui procuré par le « scrolling différentiel » des premier jeux vidéos.

L'exemple de la figure 20 peut être obtenu par assemblage, notamment par collage, des différentes couches dé substrat 2. Selon un autre procédé, l'exemple de la figure 20 est obtenu à partir d'un substrat monocouche marquable au laser dans lequel au moins l'image combinée I est formée dans le substrat par exposition à un rayonnement laser. L'image combinée I' et/ou la trame de révélation sont notamment imprimés ou marqués par irradiation laser.

L'utilisation du laser permet de marquer ledit substrat marquable au laser à la profondeur désirée, et également de marquer ledit substrat à au moins deux profondeurs (épaisseurs) différentes, par exemple pour former dans un substrat monocouche au moins deux des éléments parmi la trame de révélation et les images combinées.

L'invention n'est pas limitée aux exemples illustrés. L'élément de sécurité peut être réalisé avec d'autres sécurités de premier, deuxième ou troisième niveau, par exemple.

L'expression "comportant un" doit être comprise comme étant synonyme de "comportant au moins un".

## Revendications

1. Article de sécurité (10), notamment un document de sécurité, comportant un élément de sécurité (1) comportant un système optique, comportant :
- un substrat transparent ou translucide (2),
- du côté d'une première face (2a, 2b) du substrat (2) une image combinée (I) comportant une pluralité d'images codées imbriquées (I₁, .., I_{N}),
- du côté d'une deuxième face (2a, 2b) du substrat (2), opposée à la première, une trame de révélation (4) superposée à l'image combinée (I), permettant d'observer les images codées (I₁, ... I_{N}) lors d'un changement de la direction d'observation de l'élément de sécurité (1) relativement au système optique,
**caractérisé en ce que** les images codées (I₁, ... I_{N}) sont observables, lors d'un changement de la direction d'observation de l'élément de sécurité (1) relativement au système optique, du côté de la première face et du côté de la deuxième face du substrat (2),
la trame de révélation (4) étant d'aspect homogène à l'oeil nu, la résolution de la trame de révélation étant supérieure à 800 dpi, l'épaisseur (e) du substrat (2) étant comprise entre 10 et 100 µm, la période de la trame de révélation étant inférieure ou égale à l'épaisseur du substrat.

2. Article de sécurité selon la revendication 1, l'élément de sécurité (1) figurant dans une fenêtre (31, 32) de l'article de sécurité (1).

3. Article de sécurité selon la revendication 2, la fenêtre (31, 32) étant formée par un ou plusieurs manques de matière au-dessus ou en dessous de l'élément de sécurité (1), la fenêtre (31, 32) étant au moins partiellement transparente ou translucide du côté de l'élément de sécurité (1) opposé au manque de matière.

4. Article de sécurité selon la revendication 2, la fenêtre étant au moins partiellement transparente ou translucide de part et d'autre de l'élément de sécurité (1).

5. Article de sécurité selon la revendication 2, la fenêtre (31) étant traversante.

6. Article de sécurité selon l'une quelconque des revendications précédentes, l'image combinée (I) étant d'aspect homogène à l'oeil nu.

7. Article de sécurité selon l'une quelconque des revendications précédentes, la trame de révélation (4) et/ou l'image combinée (I) étant formée avec au moins deux couleurs superposées, les images codées étant observables du côté de la première face et du côté de la deuxième face du substrat (2) avec des couleurs différentes.

8. Article de sécurité selon l'une quelconque des revendications précédentes, comportant une alternance de systèmes optiques associés à deux directions respectives d'observations perpendiculaires entre elles, notamment des systèmes optiques dont les trames de révélation respectives ont des orientations perpendiculaires.

9. Article de sécurité selon l'une quelconque des revendications précédentes, l'élément de sécurité se présentant sous la forme d'un fil de sécurité, d'un foil ou d'un patch.

10. Article de sécurité selon l'une quelconque des revendications précédentes, la trame de révélation (4) comportant au moins une première zone fluorescente capable d'émettre par fluorescence, dans une condition d'éclairage prédéfinie, une lumière visible d'une première couleur, et une image combinée (I) comportant au moins une deuxième zone fluorescente capable d'émettre par fluorescence, dans la condition d'éclairage prédéfinie, une lumière visible d'une deuxième couleur, différente de la première, l'une au moins des première et deuxième zones fluorescentes, notamment les deux, étant au moins partiellement opaques, au moins dans la condition d'éclairage prédéfinie, et les première et deuxième zones fluorescentes se superposant au moins partiellement de manière à ce que, dans la condition d'éclairage prédéfinie, une lumière traversant successivement les deux zones fluorescentes présente une troisième couleur différente des première et deuxième couleurs.

11. Article de sécurité selon l'une quelconque des revendications précédentes, l'élément de sécurité (1) comportant deux trames de révélations (4a, 4b) respectivement associées à deux images combinées (Ia, Ib), l'orientation des bandes d'une des trames de révélation étant différente de celle de l'autre trame de révélation.

12. Article de sécurité selon l'une quelconque des revendications précédentes, comportant une perforation (40) dans laquelle est au moins partiellement placé l'élément de sécurité (1) correspondant à la juxtaposition de deux sous-éléments (41, 42), notamment sous forme de foils ou de patchs, comportant respectivement la trame de révélation (4) et l'image combinée (I) correspondante.

13. Article de sécurité selon l'une quelconque des revendications 1 à 11, la trame de révélation (4) ou l'image combinée (I) étant réalisée sous forme d'impressions sur la surface de l'article, un sous-élément (43), notamment sous forme de foil ou de patch, recouvrant au moins partiellement les impressions formées, le sous-élément (43) comportant l'image combinée (I) ou la trame de révélation (4) correspondante.

14. Procédé d'authentification d'un article de sécurité tel que défini dans l'une quelconque des revendications 1 à 13, comportant l'étape consistant à observer l'article de sécurité en faisant varier la direction d'observation et à conclure sur l'authenticité de l'article ou d'un objet associé à l'article de sécurité au moins en fonction des images codées observées.

## Patentansprüche

1. Sicherheitsgegenstand (10), insbesondere ein Sicherheitsdokument, das ein ein optisches System umfassendes Sicherheitselement (1) umfasst und das umfasst:
ein durchsichtiges oder durchscheinendes Substrat (2),
auf der Seite einer ersten Fläche (2a, 2b) des Substrats (2) ein kombiniertes Bild (I), das mehrere verschachtelte kodierte Bilder (I₁, ... I_{N}) umfasst,
auf der Seite einer zweiten Fläche (2a, 2b) des Substrats (2) gegenüber der ersten ein dem kombinierten Bild (I) überlagerter Öffnungsrahmen (4), der die Betrachtung der kodierten Bilder (I₁, ... I_{N}) während einer Änderung der Betrachtungsrichtung des Sicherheitselements (1) relativ zum optischen System ermöglicht,
**gekennzeichnet dadurch, dass** die kodierten Bilder (I₁, ... I_{N}) während einer Änderung der Betrachtungrichtung des Sicherheitselements (1) relativ zu dem optischen System von der Seite der ersten Fläche und von der Seite der zweiten Fläche des Substrats (2) betrachtet werden können, wobei der Öffnungsrahmen (4) ein für das bloße Auge homogenes Aussehen aufweist, die Auflösung des Öffnungsrahmens mehr als 800 dpi beträgt, die Dicke (e) des Substrats (2) zwischen 10 und 100 µm liegt und die Periode des Öffnungsrahmens kleiner oder gleich der Dicke des Substrats ist.

2. Sicherheitsgegenstand nach Anspruch 1, wobei das Sicherheitselement (1) in einem Fenster (31, 32) des Sicherheitsgegenstands (1) erscheint.

3. Sicherheitsgegenstand nach Anspruch 2, wobei das Fenster (31, 32) durch eine oder mehrere Materialaussparungen auf oder unter dem Sicherheitselement (1) gebildet ist, wobei das Fenster (31, 32) zumindest teilweise durchsichtig oder durchscheinend von der Seite des Sicherheitselements (1) gegenüber der Materialaussparung ist.

4. Sicherheitsgegenstand nach Anspruch 2, wobei das Fenster zumindest teilweise durchsichtig oder durchscheinend auf beiden Seiten des Sicherheitselements (1) ist.

5. Sicherheitsgegenstand nach Anspruch 2, wobei das Fenster (31) durchgehend ist.

6. Sicherheitsgegenstand nach einem der vorhergehenden Ansprüche, wobei das kombinierte Bild (I) ein bei bloßem Auge homogenes Aussehen aufweisen.

7. Sicherheitsgegenstand nach einem der vorhergehenden Ansprüche, wobei der Öffnungsrahmen (4) und/oder das kombinierte Bild (1) mit mindestens zwei überlagerten Farben ausgebildet sind, wobei die kodierten Bilder von der Seite der ersten Fläche und von der Seite der zweiten Fläche des Substrats (2) mit verschiedenen Farben betrachtet werden können.

8. Sicherheitsgegenstand nach einem der vorhergehenden Ansprüche, umfassend eine abwechselnde Abfolge von optischen Systemen, die mit jeweils zwei untereinander senkrechten Betrachtungsrichtungen assoziiert sind, insbesondere optischen Systemen, bei denen die jeweiligen Öffnungsrahmen senkrechte Orientierungen aufweisen.

9. Sicherheitsgegenstand nach einem der vorhergehenden Ansprüche, wobei das Sicherheitselement in der Form eines Sicherheitsfadens, einer Folie oder eines Patches vorliegt.

10. Sicherheitsgegenstand nach einem der vorhergehenden Ansprüche, wobei der Öffnungsrahmen (4) mindestens eine erste fluoreszente Zone aufweist, die unter einer vorgegebenen Beleuchtungsbedingung mittels Fluoreszenz ein sichtbares Licht von einer ersten Farbe emittieren kann, und wobei ein kombiniertes Bild (I) mindestens eine zweite fluoreszente Zone aufweist, die unter der vorgegebenen Beleuchtungsbedingung mittels Fluoreszenz ein sichtbares Licht von einer zweiten Farbe, die von der ersten verschieden ist, emittieren kann, wobei die erste und/oder die zweite fluoreszente Zone, insbesondere beide, mindestens unter der vorgegebenen Beleuchtungsbedingung mindestens teilweise lichtundurchsichtig sind und wobei die erste und die zweite fluoreszente Zone einander zumindest teilweise so überlagern, dass unter der vorgegebenen Beleuchtungsbedingung ein die beiden Zonen nacheinander durchquerendes Licht eine von der ersten und der zweiten Farbe verschiedene dritte Farbe aufweist.

11. Sicherheitsgegenstand nach einem der vorhergehenden Ansprüche, wobei das Sicherheitselement (1) zwei Öffnungsrahmen (4a, 4b) aufweist, die jeweils mit zwei kombinierten Bildern (Ia, Ib) assoziiert sind, wobei die Orientierung der Bänder des einen Öffnungsrahmens verschieden von der des anderen Öffnungsrahmens ist.

12. Sicherheitsgegenstand nach einem der vorhergehenden Ansprüche, umfassend eine Perforation (40), innerhalb derer zumindest teilweise das Sicherheitselement (1) platziert ist, dass einer Nebeneinanderanordnung von zwei Unterelementen (41, 42), insbesondere in der Form von Folien oder Patches, entspricht, die jeweils den Öffnungsrahmen (4) und das entsprechende kombinierte Bild (I) umfassen.

13. Sicherheitsgegenstand nach einem der Ansprüche 1 bis 11, wobei der Öffnungsrahmen (4) oder das kombinierte Bild (I) in Form von Aufdrucken auf der Oberfläche des Gegenstands ausgebildet sind, wobei ein Unterelement (43) insbesondere in Form einer Folie oder eines Patches, zumindest teilweise die ausgebildeten Aufdrucke überdeckt, wobei das Unterelement (43) das kombinierte Bild (I) oder den entsprechenden Öffnungsrahmen (4) umfasst.

14. Authentifizierungsverfahren eines Sicherheitsgegenstands, der in einem der Ansprüche 1 bis 13 definiert ist, umfassend den Schritt bestehend aus dem Betrachten des Sicherheitsgegenstands unter Variierung der Betrachtungsrichtung und dem Schließen auf die Authentizität des Gegenstands oder eines mit dem Sicherheitsartikel assoziierten Objekts mindestens in Abhängigkeit von den betrachteten kodierten Bildern.

## Claims

1. A security article (10), especially a security document, comprising a security element (1) comprising an optical system, comprising:
- a transparent or translucent substrate (2),
- on the side of a first face (2a, 2b) of the substrate (2) a combined image (1) comprising a plurality of interleaved coded images (I₁,.., I_{N}),
- on the side of a second face (2a, 2b) of the substrate (2), opposite from the first face, an exposure screen (4) overlaid on the combined image (I), making it possible to observe the coded images (I₁, ... I_{N}) upon a change of the direction of observation of the security element (1) in relation to the optical system, wherein
the coded images (I₁, ... I_{N}) are observable, upon a change of the direction of observation of the security element (1) in relation to the optical system, from the side of the first face and from the side of the second face of the substrate (2),
the exposure screen (4) being of homogeneous aspect to the naked eye, the resolution of the exposure screen being above 800 dpi, the thickness (e) of the substrate (2) being between 10 and 100µm, the period of the exposure screen being equal or below the thickness of the substrate.

2. The security article as claimed in claim 1, the security element (1) featuring in a window (31, 32) of the security article (1).

3. The security article as claimed in claim 2, the window (31, 32) being formed by one or more voids of material above or below the security element (1), the window (31, 32) being at least partially transparent or translucent on the side of the security element (1) opposite from the void of material.

4. The security article as claimed in claim 2, the window being at least partially transparent or translucent on either side of the security element (1).

5. The security article as claimed in claim 2, the window (31) being a through window.

6. The security article as claimed in any one of the preceding claims, the combined image (I) being of homogeneous aspect to the naked eye.

7. The security article as claimed in any one of the preceding claims, the exposure screen (4) and/or the combined image (I) being formed with at least two overlaid colors, the coded images being observable from the side of the first face and from the side of the second face of the substrate (2) with different colors.

8. The security article as claimed in any one of the preceding claims, comprising an alternation of optical systems associated with two mutually perpendicular respective directions of observation, especially optical systems whose respective exposure screens have perpendicular orientations.

9. The security article as claimed in any one of the preceding claims, the security element taking the form of a security thread, foil or patch.

10. The security article as claimed in any one of the preceding claims, the exposure screen (4) comprising at least one first fluorescent zone capable of emitting by fluorescence, under a predefined lighting condition, visible light of a first color, and a combined image (I) comprising at least one second fluorescent zone capable of emitting by fluorescence, under the predefined lighting condition, visible light of a second color, different from the first, at least one of the first and second fluorescent zones, especially both, being at least partially opaque, at least under the predefined lighting condition, and the first and second fluorescent zones being overlaid at least partially in such a way that, under the predefined lighting condition, light passing successively through the two fluorescent zones exhibits a third color different from the first and second colors.

11. The security article as claimed in any one of the preceding claims, the security element (1) comprising two exposure screens (4a, 4b) respectively associated with two combined images (Ia, Ib), the orientation of the strips of one of the exposure screens being different from that of the other exposure screen.

12. The security article as claimed in any one of the preceding claims, comprising a perforation (40) in which is at least partially placed the security element (1) corresponding to the juxtaposition of two sub-elements (41, 42), especially in the form of foils or patches, comprising respectively the exposure screen (4) and the corresponding combined image (I).

13. The security article as claimed in any one of claims 1 to 13, the exposure screen (4) or the combined image (I) being produced in the form of prints on the surface of the article, a sub-element (43), especially in the form of a foil or patch, overlapping at least partially the prints formed, the sub-element (43) comprising the combined image (I) or the corresponding exposure screen (4).

14. A method for authenticating a security article such as defined in any one of claims 1 to 13, comprising the step consisting in observing the security article while varying the direction of observation and concluding as to the authenticity of the article or of an object associated with the security article at least as a function of the coded images observed.
